# EUROPÄISCHE PATENTSCHRIFT

(11) **EP 1 890 102 B1**
(45) Veröffentlichungstag und Bekanntmachung des Hinweises auf die Patenterteilung: **03.04.2013**
(21) Anmeldenummer: 07012127.2
(22) Anmeldetag: 21.06.2007
(51) Int. Cl.: F28F 9/02, F28F 9/18, F28D 1/053

(54) **Gewölbter Bodenteil für einen Sammelkasten eines Wärmeaustauschers**
Domed header plate for the tank of a heat exchanger
Plaque tubulaire voûtée pour un bac collecteur d'un échangeur thermique

(30) Priorität: 09.08.2006 DE 102006037192
(43) Veröffentlichungstag der Anmeldung: 20.02.2008
(73) Patentinhaber: Modine Manufacturing Company, Racine, Wisconsin 53403-2552 (US)
(72) Erfinder: Kalbacher, Klaus, 72414 Rangendingen (DE)
(74) Vertreter: Wolter, Klaus-Dietrich

(56) Entgegenhaltungen:
- EP-A- 0 198 581
- DE-A1- 3 121 226
- DE-A1- 4 004 949
- GB-A- 1 016 251
- JP-A- 2005 308 366
- US-A- 4 207 944

## Beschreibung

Die Erfindung bezieht sich auf einen Bodenteil für einen Sammelkasten eines Wärmeaustauschers, z.B. eines Kühlers, insbesondere Ölkühlers, mit den übrigen Merkmalen im Oberbegriff des Anspruchs 1.

In der EP 0 526 687 A1 ist ein Ölkühler beschrieben, bei dem der Bodenteil, auch als Rohrboden bezeichnet, für einen Sammelkasten dieses Ölkühlers aus einem zumindest zum Teil ebenen Flachteil besteht, der im Querschnitt etwa U-förmig gestaltet ist. An diesem Flachteil ist ein im Querschnitt umgekehrt U-förmiger Deckelteil derart befestigbar, dass dieser mit seinen beidseitigen Schenkeln zwischen Seitenwänden des Bodenteils aufgenommen wird, wobei in diesem Bereich eine druckfeste Verbindung zwischen dem Bodenteil und dem Deckelteil geschieht. Der Bodenteil enthält Öffnungen zum Aufnehmen einzusteckender Rohre, die hierbei als Flachrohre ausgebildet sind. In Anpassung daran sind die Öffnungen etwa schlitzförmig. Der Flachteil hat zumindest einen gerundeten Bereich, nämlich in der Weise, dass der ebene Mittelbereich beidseitig über gerundete Seitenbereiche übergeht in die beiden Seitenwände des Bodenteils. Die schlitzförmigen Öffnungen zum Aufnehmen und Befestigen einzusteckender Flachrohre erstrecken sich in Querrichtung betrachtet über den Mittelbereich. Die Rohre sind nebeneinander angeordnet unter Bildung von Zwischenräumen dazwischen, in denen Kühlrippen platziert sind, die den Wärmeaustausch zwischen den Rohren und dem zu kühlenden Medium, das die Rohre durchfließt, verbessern. Die Rohre sind in den Öffnungen des Bodenteils druckdicht befestigt, z.B. durch Löten. Wird der Sammelkasten mit einem zu kühlenden Medium beaufschlagt, das die Rohre durchfließt und zu einem zweiten Sammelkasten gelangen kann, wird der Bodenteil mit Druck beaufschlagt, wodurch sich der Bodenteil derart verformen kann, dass er in Richtung zu den Rohren hin gebogen wird. Demgemäß stehen auch die Verbindungen zwischen dem Bodenteil und den Rohren unter starker mechanischer Beanspruchung. Diese hohen mechanischen Belastungen können zu Schäden, insbesondere Undichtigkeiten im Bereich der Verbindungen, führen und beeinträchtigen die Lebensdauer eines so gestalteten Wärmeaustauschers.

Es ist eine Lochplatte für einen Röhren-Wärmeaustauscher bekannt (DE 31 21 226 A1), bei dem die Platte im allgemeinen eine gewölbte bzw. ausgebauchte oder durchgebogene Form haben soll. Dies soll dadurch erreicht sein, dass anstelle einer solchen Lochplatte, deren Mittelbereich etwa in der gleichen Höhe wie deren Enden liegt, sich beidseitig an den Mittelbereich geneigte Flächen anschließen, die über die Ebene des Mittelbereichs hinausragen. Der Mittelbereich ist über diese geneigten Flächen mit U-förmig gebogenen Rändern an seinen Enden verbunden. Der Mittelbereich ist im wesentlichen eben. Erwähnt ist hierbei auch, dass die Lochplatte eine Durchbiegung aufweist, die progressiv von ihren Rändern zum Mittelbereich größer wird. Dabei ist die Platte auf der Seite der Bündel von Rohren, d.h. auf der dem Wasserkasten gegenüberliegenden Seite, durchgebogen. Hiermit ist eine Krümmung um eine in Längsrichtung und parallel zur Längserstreckung der Lochplatte verlaufende Achse angesprochen. Auch bei einem anderen bekannten Wärmeaustauscher (US-A-4 207 944) ist der eine Teil eines Sammelkastens, nämlich dessen Bodenteil, um eine längs verlaufende Achse etwa halbzylinderförmig gekrümmt. Auch aus DE 40 04 949 A1 und JP 2005308366 A ist ein Sammelkasten für einen Wärmeaustauscher bekannt, dessen Bodenteil um eine längs und etwa parallel zum Längsverlauf des Sammelkastens verlaufende Achse gekrümmt ist. Aus der GB-A-1 016 251 ist ein Wärmeaustauscher mit einem etwa kugelförmigen Sammelkasten bekannt, bei dem der Bodenteil und der Deckelteil des Sammelkastens als Teil einer Kugel ausgebildet sind, um dem hohen Innendruck im Sammelkasten besser zu widerstehen. Aus der EP-A-0 198 581 ist ein Wärmeaustauscher mit zylinderrohrförmigen Sammelkästen bekannt. Das Zylinderrohr weist auf der den Rohren zugewandten Seite Schlitze auf, in die Flachrohre eingesteckt sind. Ein jeweils zwischen zwei Schlitzen mit eingesteckten Flachrohren befindlicher Flächenbereich des Sammelkastenrohres ist als konvex gekrümmter Dom ausgebildet. Bei einem Sammelkasten, der aus Deckel und Bodenteil besteht, sind die einzelnen Bereiche des Bodenteils, die sich zwischen Schlitzöffnungen zum Einstecken der Rohre befinden, als zu den Rohren hin konvex gekrümmte Dome gestaltet.

Der Erfindung liegt die Aufgabe zugrunde, einen Bodenteil für einen Sammelkasten eines Wärmeaustauschers, z.B. für einen Ölkühler, zu schaffen, der eine gesteigerte Festigkeit des Flachteils selbst ermöglicht und außerdem auch der Verbindungen zwischen dem Flachteil und daran zu befestigenden Rohren.

Die Aufgabe ist bei einem Bodenteil für einen Sammelkasten eines Wärmeaustauschers der eingangs genannten Art gemäß der Erfindung dadurch gelöst, dass der Flachteil einen zweiachsig gekrümmten Zentralteil aufweist, der um eine längs verlaufende erste Achse und zugleich auch um eine quer, insbesondere etwa rechtwinklig, zur ersten Achse verlaufende zweite Achse gekrümmt ist. Von Vorteil kann es sein, wenn der Zentralteil entsprechend etwa einer Kugelkalotte gekrümmt ist. Mit einer derartigen zweiachsigen, insbesondere etwa kugelabschnittförmigen, Krümmung des Zentralteils wird einer späteren Verformung des Flachteils bei Druckbelastung bereits vorweg Rechnung getragen; denn ist der Bodenteil zur Bildung eines Sammelkastens mit einem Deckelteil verbunden und wird der Sammelkasten mit einem Medium unter Druck beaufschlagt, so ist normalerweise eine Verformung des Flachteils unter diesem Mediumdruck zu erwarten. Eine derartige Verformung unter Druckbelastung tendiert zumindest abschnittweise zu einer Kugel. Aufgrund des entsprechend gekrümmten Zentralteils ist dem durch Vorwegkrümmung bereits Rechnung getragen. Dies führt dazu, dass sich unter Druckbelastung keine Verformung des Flachteils oder zumindest eine erheblich reduzierte Verformung dieses ergibt. Daraus resultiert, dass die Verbindungen zwischen dem Flachteil und daran befestigten Rohren mechanisch erheblich entlastet sind. Aufgrund des entsprechend gekrümmten Zentralteils lässt sich zumindest in Grenzen ein fast idealer Zustand erreichen, bei dem bei Belastung des Flachteils sonst herrschende Biegespannungen aufgrund der zweiachsigen, z. B. etwa kugelabschnittförmigen, Krümmung in Zugspannungen umgewandelt sind, wodurch eine größere Festigkeit des Flachteils selbst und der Verbindungen zwischen diesem und den Rohren erreicht wird. Da die Festigkeit des Flachteils und der Verbindungen zwischen diesem und den Rohren vom Äußeren des Flachteils zur Mitte hin abnimmt, wird besonders im mittleren Bereich des Flachteils durch den zweiachsig, z. B. etwa kugelabschnittförmig, gekrümmten Zentralteil diesem Rechnung getragen und die Festigkeit des Flachteils im mittleren Bereich entsprechend gesteigert. Aufgrund dieser gesteigerten Festigkeit ist es möglich, die Querschnittsdicke des Bodenteils und/oder der Rohre weiter zu reduzieren und somit zu einer Gewichts- und Kostenersparnis zu gelangen. Die gesteigerte mechanische Festigkeit steigert zugleich die Lebensdauer eines unter Verwendung des erfindungsgemäßen Bodenteils gebildeten Sammelkastens und eines dementsprechend gestalteten Wärmeaustauschers. Dies bedingt keinen Mehraufwand hinsichtlich des Materials, der Bauteilzahl und der einzelnen Fertigungsstufen. Vorteilhaft ist ferner, dass reproduzierbar und dauerhaft dichte Verbindungen zwischen dem Bodenteil und den einzelnen Rohren bei geringen Fertigungstoleranzen möglich sind.

Weitere besondere Erfindungsmerkmale und Ausgestaltungen enthalten die Unteransprüche.

Weitere Einzelheiten und Vorteile der Erfindung ergeben sich aus der nachfolgenden Beschreibung.

Der vollständige Wortlaut der Ansprüche ist vorstehend allein zur Vermeidung unnötiger Wiederholungen nicht wiedergegeben, sondern statt dessen lediglich durch Hinweis auf die Ansprüche darauf Bezug genommen, wodurch jedoch alle diese Anspruchsmerkmale als an dieser Stelle ausdrücklich und erfindungswesentlich offenbart zu gelten haben. Dabei sind alle in der vorstehenden und folgenden Beschreibung erwähnten Merkmale sowie auch die allein aus den Zeichnungen entnehmbaren Merkmale weitere Bestandteile der Erfindung, auch wenn sie nicht besonders hervorgehoben und insbesondere nicht in den Ansprüchen erwähnt sind.

Die Erfindung ist nachfolgend anhand eines in den Zeichnungen gezeigten Ausführungsbeispieles näher erläutert. Es zeigen:
- Fig. 1: eine schematische perspektivische Ansicht eines Bodenteils für einen Sammelkasten eines Wärmeaustauschers,
- Fig. 2: einen schematischen Längsschnitt des Bodenteils entlang der Linie II - II in Fig. 1,
- Fig. 3: einen schematischen Querschnitt des Bodenteils entlang der Linie III - III in Fig. 2,
- Fig. 4: eine schematische perspektivische Ansicht eines Teils eines Wärmeaustauschers mit einem Bodenteil entsprechend Fig. 1 bis 3.

In den Zeichnungen ist ein Bodenteil 10 gezeigt, der für einen Sammelkasten eines Wärmeaustauschers 24 geeignet ist, von dem ein Teil schematisch in Fig. 4 angedeutet ist. Der Wärmeaustauscher 24 ist beispielsweise für eine Brennkraftmaschine, insbesondere eines Kraftfahrzeuges, geeignet. Er kann als Kühler, insbesondere z.B. als Ölkühler, dienen oder statt dessen als Kondensator oder als Verdampfer und hierbei z.B. in einen Kältekreislauf eingebunden werden.

Der Bodenteil 10 besteht aus einem zumindest zum Teil ebenen Flachteil 11 mit einer in Fig. 1 bis 3 nach oben weisenden Seite 12, an der am Flachteil 11 ein nicht weiter gezeigter Deckelteil z.B. durch Löten, Schweißen od. dgl. befestigbar ist. Der Flachteil 11 enthält Öffnungen 13, die zum Aufnehmen einzusteckender Rohre 14 dienen, wie dies aus Fig. 4 ersichtlich ist. Der Flachteil 11 weist zumindest einen gerundeten Bereich auf und ist im Besonderen dadurch gekennzeichnet, dass dieser Flachteil 11 einen gekrümmten Zentralteil 15 aufweist, der zweiachsig, insbesondere entsprechend etwa einer Kugelkalotte, und somit z. B. kugelabschnittförmig, gekrümmt ist. Mit einer solchen Krümmung des Zentralteils 15 wird einer späteren Verformung des Flachteils 11 bereits vorweg Rechnung getragen; denn ist der Bodenteil 10 zur Bildung eines Sammelkastens mit einem Deckelteil verbunden und wird der Sammelkasten mit einem Medium beaufschlagt, so ist eine Verformung des Flachteils 11 unter dem Mediumdruck zu erwarten. Eine derartige Verformung unter Druckbelastung tendiert zumindest abschnittsweise zu einer Kugel. Aufgrund des etwa zweiachsig, insbesondere entsprechend einer Kugelkalotte, gekrümmten Zentralteils 15 ist durch Vorwegkrümmung dem Rechnung getragen mit dem Resultat, dass sich unter Druckbelastung keine Verformung des Flachteils 11 oder zumindest eine wesentlich reduzierte Verformung dieses ergibt. Dies führt dazu, dass die Verbindungen zwischen den eingesetzten Rohren 14 und dem Flachteil 11 mechanisch erheblich entlastet sind. Aufgrund des entsprechend gekrümmten Zentralteils 15 lässt sich zumindest in Grenzen ein Idealzustand erreichen, bei dem bei Belastung des Flachteils 11 sonst herrschende Biegespannungen aufgrund dieser Krümmung in Zugspannungen umgewandelt sind, wodurch eine größere Festigkeit des Flachteils 11 selbst und der genannten Verbindungen zwischen dem Flachteil 11 und den Rohren 14 erreicht wird. Da die Festigkeit des Flachteils 11 und der Verbindungen zwischen dem Flachteil 11 und den Rohren 14 beim Flachteil 11 von außen nach innen abnimmt, wird besonders im mittleren Bereich des Flachteils 11 durch den gekrümmten Zentralteil 15 dem Rechnung getragen und die Festigkeit des Flachteils 11 im mittleren Bereich entsprechend gesteigert.

Der gekrümmte Zentralteil 15 ist um eine in den Zeichnungen nur schematisch angedeutete, längs verlaufende erste Achse 16 und zugleich auch um eine quer, insbesondere etwa rechtwinklig, zur ersten Achse 16 verlaufende zweite Achse 17 gekrümmt. Der Flachteil 11 hat beim gezeigten Ausführungsbeispiel etwa rechteckige Kontur mit einer etwa parallel zur ersten Achse 16 verlaufenden Längsseite 18 und einer quer dazu, insbesondere etwa rechtwinklig dazu, verlaufenden Querseite 19. Dementsprechend ist auch der gekrümmte Zentralteil 15 etwa rechteckig. Demgemäß bildet eine etwa parallel zur Längsseite 18 des Flachteils 11 verlaufende Längsachse die erste Achse 16 und dabei die Krümmungsachse für die Querkrümmung des Zentralteils 15, wie dies aus Fig. 1 und insbesondere aus Fig. 3 zu sehen ist. Der Krümmungsradius für diese Querkrümmung ist in Fig. 3 mit r1 bezeichnet, wobei es sich versteht, dass der Krümmungsradius r1, bezogen auf die sonstige Darstellung in Fig. 3, nicht maßstäblich ist.

Eine etwa parallel zur Querseite 19 des Flachteils 11 verlaufende Querachse bildet die zweite Achse 17 und ist die Krümmungsachse für die Längskrümmung des Zentralteils 15. Der Krümmungsradius für diese Längskrümmung ist in Fig. 2 schematisch mit r2 eingezeichnet. Es versteht sich, dass auch hier die Größe des Krümmungsradius r2 im Vergleich zur Darstellung des Flachteils 11 nicht maßstäblich ist, da r2 in der Praxis deutlich größer als in der Darstellung gemäß Fig. 2 ist.

Der Krümmungsradius r1 um die erste Achse 16 kann ein anderer sein als derjenige r2 um die zweite Achse 17. Dann ergibt sich beim gekrümmten Zentralteil 15 eine von einem Kugelabschnitt abweichende zweiachsige Krümmung. Statt dessen kann der Krümmungsradius r1 um die erste Achse 16 der gleiche sein wie derjenige r2 um die zweite Achse. Dann ergibt sich für die Krümmung des Zentralteils 15 etwa eine solche einer Kugelkalotte, d. h. eines Kugelabschnitts.

Wie insbesondere aus Fig. 2 und 3 ersichtlich ist, ist die Querkrümmung des gekrümmten Zentralteils 15 etwa im Bereich der Mitte der Längsseite 18 aufgrund der Längskrümmung am größten, wobei die Größe der Krümmung ausgehend von dieser Mitte zu beiden Seiten in Längsrichtung abnimmt.

Der gekrümmte Zentralteil 15 ist von einem ebenen Randbereich 20 auf der Längsseite 18 und Querseite 19 umrandet, der nicht gekrümmt ist. Dieser ebene Randbereich 20 weist zumindest auf einer Seite, insbesondere auf der Seite 12, etwa ebene Befestigungsflächen 21 auf, die für die Befestigung eines Deckelteils daran dienen.

Zumindest die meisten Öffnungen 13, die zum Aufnehmen von Rohren 14 dienen, sind im gekrümmten Zentralteil 15 enthalten. Je nach Gestaltung kann dabei die Anordnung so getroffen sein, dass z.B. lediglich der äußerste Rand 22 der beiden in Längsrichtung äußersten Öffnungen 13, der dem ebenen dortigen Randbereich 20 benachbart ist, keine Querkrümmung um die erste Achse 16 aufweist.

Die Anordnung kann auch so getroffen sein, dass nur einzelne Bereiche des Flachteils 11 eine zweiachsige Krümmung und andere Bereiche nur eine einachsige Krümmung, insbesondere Querkrümmung, aufweisen. In Längsrichtung des Zentralteils 15 betrachtet kann z. B. am Beginn ein zweiachsig gekrümmter Bereich vorliegen, auf den ein einachsig gekrümmter Bereich, z. B. mit Querkrümmung, folgt, an den sich dann ein zweiachsig gekrümmter Bereich anschließt.

Beim gezeigten Ausführungsbeispiel sind die Rohre 14 als Flachrohre ausgebildet. In Anpassung daran sind die Öffnungen 13 als entsprechend angepasste Schlitze ausgebildet. Der Schlitzverlauf dieser Öffnungen 13 ist quer zur Längsseite 18 und zur ersten Achse 16 des gekrümmten Zentralteils 15 gerichtet. Zumindest einige dieser insbesondere schlitzförmigen Öffnungen 13 sind von einem Durchzug 23 begrenzt, durch die vergrößerte Anlageflächen auf der dem jeweiligen Rohr 14 zugewandten Innenseite des Durchzuges 23 geschaffen sind und damit die Festigkeit und die Gewähr einer dichten Verbindung zwischen dem Flachteil 11 und den einzelnen Rohren 14 erhöht wird. Mit Vorzug weisen die Durchzüge 23 zu der Seite 12 des Flachteils 11 hin, an der der nicht gezeigte Deckelteil zu befestigen ist. Somit stehen die Durchzüge 23 dann bei gebildetem Sammelkasten zu dessen Inneren hin vor. Bei einem anderen, nicht gezeigten Ausführungsbeispiel können die Durchzüge 23 aber auch zur anderen, der Seite 12 gegenüberliegenden Seite hin weisen. Die Durchzüge 23 haben vorteilhaft allesamt jeweils die gleiche Höhe, d.h. den gleich großen Überstand über den dazwischen befindlichen Flächenbereich des Zentralteils 15. Statt dessen können die Durchzüge 23 z.B im mittleren Bereich des Zentralteils 15 auch höher als bei den angrenzenden Bereichen sein. Die Höhe der Durchzüge 23 kann z.B. ausgehend von der Mitte zu beiden Seiten in Längsrichtung 18 abnehmen.

Der Flachteil 11 stellt ein einstückiges Bauteil dar und ist z.B. aus Aluminium gebildet. Die Herstellung erfolgt z.B. durch Spritzgießen oder Tiefziehen. Der Flachteil 11 weist eine Querschnittsdicke in der Größenordnung von etwa 0,8 bis 6 mm auf.

Der Bodenteil 10 ist dafür geeignet, aus diesem und einem nicht gezeigten Deckelteil, der z.B. auf die Befestigungsflächen 21 aufgesetzt wird, einen Sammelkasten für einen Wärmeaustauscher, z.B. für einen Ölkühler, zusammenzusetzen. Dabei wird der nicht gezeigte Deckelteil am ebenen, nicht gekrümmten Randbereich 20 des Flachteils 11, und hierbei insbesondere an den ebenen Befestigungsflächen 21 dieses, z.B. durch Schweißen, Löten od. dgl., druckdicht befestigt. Der Deckelteil kann ebenfalls aus Aluminium gebildet sein und besteht vorzugsweise aus einem Tiefziehteil.

Fig. 4 zeigt einen Teil eines Wärmeaustauschers 24 mit mindestens einem Bodenteil 10, an dem ein nicht gezeigter Deckelteil zur Bildung eines Sammelkastens befestigbar ist, und mit Rohren 14 in Form z.B. von Flachrohren, die in entsprechend schlitzförmig gestalteten Öffnungen 13 im Bodenteil 10 aufgenommen und druckdicht durch z.B. Löten, Schweißen od. dgl. befestigt sind. Hierbei erfolgt die Befestigung der Rohre 14 an den Öffnungen 13 und den Durchzügen 23. Der Bodenteil 10 und/oder der daraus zu bildende Sammelkasten weisen die vorstehend beschriebenen Merkmale auf. Man erkennt, dass die Rohre 14 trotz des zweiachsig, z. B. etwa kugelabschnittförmig, gekrümmten Zentralteils 15 alle die gleiche Länge aufweisen. Die in den Öffnungen 13 aufgenommenen Rohre 14 ragen mit ihren Enden, die über den Flachteil 11 überstehen und zum Inneren eines zu bildenden Sammelkastens gerichtet sind, unterschiedlich weit über den Bodenteil 10 über und ragen dementsprechend unterschiedlich weit in das Innere eines in beschriebener Weise zu bildenden Sammelkastens hinein. Die Rohre 14, die sich etwa im Bereich der Mitte des Zentralteils 15 befinden, stehen mit ihren Enden weiter über den Bodenteil 10 über als die übrigen Rohre 14, die sich in Längsrichtung 18, ausgehend von der Mitte, zu beiden Seiten anschließen. Diese sich zu beiden Seiten anschließenden Rohre 14 stehen endseitig weniger weit über den Bodenteil 10 über als die Rohre 14 im Bereich der Mitte. Auch dadurch wird eine Steigerung der Festigkeit erreicht; denn die Festigkeit des Flachteils 11 und der Verbindungen zwischen diesem und den Rohren 14 ist im Bereich der Enden des Bodenteils 10 größer als im Bereich der Mitte. Die Festigkeit nimmt von außen zur Mitte hin ab. Da aufgrund gleich langer Rohre 14 diese nun im Bereich etwa der Mitte des gekrümmten Zentralteils 15 weiter überstehen als zu beiden Seiten, in Längsrichtung 18 betrachtet, ergibt sich in diesem mittleren Bereich ein größeres Widerstandsmoment, wodurch die Festigkeit gesteigert wird.

Durch die besondere Gestaltung des Bodenteils 10, eines unter Verwendung eines solchen Bodenteils 10 herstellbaren Sammelkastens für einen Wärmeaustauscher und eines Wärmeaustauschers 24 wird eine Steigerung der Festigkeit sowohl des Bodenteils 10 als auch der Verbindungen zwischen diesem und den Rohren 14 erreicht. Dies macht es möglich, ggf. die Querschnittsdicke der einzelnen Bauteile weiter zu reduzieren und somit zu einer Gewichts- und Kostenersparnis zu gelangen. Aufgrund der Steigerung der mechanischen Festigkeit wird auch die Lebensdauer eines unter Verwendung des beschriebenen Bodenteils 10 gebildeten Sammelkastens und eines dementsprechend gestalteten Wärmeaustauschers 24 erhöht, wobei dies keinen Mehraufwand hinsichtlich des Materials, der Bauteilzahl und der einzelnen Fertigungsstufen bedingt. Von Vorteil ist ferner, dass reproduzierbar und dauerhaft dichte Verbindungen zwischen dem Bodenteil 10 und den Rohren 14 bei geringen Fertigungstoleranzen erzielt werden.

## Patentansprüche

1. Bodenteil für einen Sammelkasten eines Wärmeaustauschers, bestehend aus einem zumindest zum Teil ebenen Flachteil (11), an dem ein Deckelteil befestigbar ist und der Öffnungen (13) zum Aufnehmen einzusteckender Rohre (14) enthält, wobei der Flachteil (11) zumindest einen gerundeten Bereich aufweist,
**dadurch gekennzeichnet,**
**dass** der Flachteil (11) einen zweiachsig gekrümmten Zentralteil (15) aufweist, der um eine längs verlaufende erste Achse (16) und zugleich auch um eine quer, insbesondere etwa rechtwinklig, zur ersten Achse (16) verlaufende zweite Achse (17) gekrümmt ist.

2. Bodenteil nach Anspruch 1,
**dadurch gekennzeichnet,**
**dass** der Zentralteil (15) entsprechend etwa einer Kugelkalotte gekrümmt ist.

3. Bodenteil nach Anspruch 1,
**dadurch gekennzeichnet,**
**dass** der Krümmungsradius (r1) um die erste Achse (16) ein anderer ist als derjenige (r2) um die zweite Achse (17).

4. Bodenteil nach Anspruch 1,
**dadurch gekennzeichnet,**
**dass** der Krümmungsradius (r1) um die erste Achse (16) der gleiche ist wie derjenige (r2) um die zweite Achse (17).

5. Bodenteil nach einem der Ansprüche 1 bis 4,
**dadurch gekennzeichnet,**
**dass** zumindest die meisten Öffnungen (13) zum Aufnehmen der Rohre (14) im gekrümmten Zentralteil (15) enthalten sind.

6. Bodenteil nach einem der Ansprüche 1 bis 5,
**dadurch gekennzeichnet,**
**dass** der gekrümmte Zentralteil (15) von einem ebenen, nicht gekrümmten Randbereich (20) umrandet ist.

7. Bodenteil nach Anspruch 6,
**dadurch gekennzeichnet,**
**dass** der ebene Randbereich (20) zumindest auf einer Seite (12) etwa ebene Befestigungsflächen (21) für die Befestigung eines Deckelteiles daran, z.B. durch Löten, Schweißen od. dgl., aufweist.

8. Bodenteil nach einem der Ansprüche 1 bis 7,
**dadurch gekennzeichnet,**
**dass** der Flachteil (11) eine etwa rechteckige Kontur aufweist.

9. Bodenteil nach einem der Ansprüche 1 bis 8,
**dadurch gekennzeichnet,**
**dass** der Zentralteil (15) etwa rechteckig ist.

10. Bodenteil nach einem der Ansprüche 1 bis 9,
**dadurch gekennzeichnet,**
**dass** eine etwa parallel zur Längsrichtung (18) des Flachteils (11)verlaufende Längsachse die erste Achse (16) und die Krümmungsachse für die Querkrümmung des Zentralteils (15) bildet.

11. Bodenteil nach einem der Ansprüche 1 bis 10,
**dadurch gekennzeichnet,**
**dass** eine etwa parallel zur Querrichtung (19) des Flachteils (11) verlaufende Querachse die zweite Achse (17) und die Krümmungsachse für die Längskrümmung des Zentralteils (15) bildet.

12. Bodenteil nach einem der Ansprüche 1 bis 11,
**dadurch gekennzeichnet,**
**dass** die Querkrümmung des gekrümmten Zentralteils (15) etwa im Bereich der Mitte des Zentralteils (15) die größte Krümmung aufweist und dass die Größe der Krümmung ausgehend von der Mitte zu beiden Seiten in Längsrichtung (18) abnimmt.

13. Bodenteil nach einem der Ansprüche 1 bis 12,
**dadurch gekennzeichnet,**
**dass** einzelne Bereiche des Flachteils (11) eine zweiachsige Krümmung und/oder andere Bereiche dieses eine einachsige Krümmung aufweisen.

14. Bodenteil nach einem der Ansprüche 1 bis 13,
**dadurch gekennzeichnet,**
**dass** die Öffnungen (13) in Anpassung an aufzunehmende Flachrohre (14) als entsprechend angepasste Schlitze ausgebildet sind und dass der Schlitzverlauf jeweils quer zur ersten Achse (16) des Zentralteils (15) gerichtet ist.

15. Bodenteil nach einem der Ansprüche 1 bis 14,
**dadurch gekennzeichnet,**
**dass** zumindest einige Öffnungen (13) zum Aufnehmen der Rohre (14) von einem Durchzug (23) begrenzt sind.

16. Bodenteil nach Anspruch 15,
**dadurch gekennzeichnet,**
**dass** die Durchzüge (23) zu der Seite (12) des Flachteils (11), an der der Deckelteil befestigbar ist, oder zur gegenüberliegenden Seite hin weisen.

17. Bodenteil nach Anspruch 15 oder 16,
**dadurch gekennzeichnet,**
**dass** die Höhe der Durchzüge (23) bei allen Durchzügen (23) die gleiche ist.

18. Bodenteil nach einem der Ansprüche 1 bis 17,
**dadurch gekennzeichnet,**
**dass** der Flachteil (11) aus Aluminium gebildet ist.

19. Bodenteil nach einem der Ansprüche 1 bis 18,
**dadurch gekennzeichnet,**
**dass** der Flachteil (11) eine Querschnittsdicke in der Größenordnung von etwa 0,8 bis 6 mm aufweist.

20. Sammelkasten für einen Wärmeaustauscher, der aus einem Bodenteil (10) und einem Deckelteil zusammengesetzt ist,
**dadurch gekennzeichnet,**
**dass** der Bodenteil (10) die Merkmale eines oder mehrerer der vorhergehenden Ansprüche aufweist.

21. Sammelkasten nach Anspruch 20,
**dadurch gekennzeichnet,**
**dass** der Deckelteil am ebenen, nicht gekrümmten Randbereich (20) des Flachteils (11), insbesondere an den ebenen Befestigungsflächen (21) dieses, durch Schweißen, Löten od. dgl. druckdicht befestigt ist.

22. Sammelkasten nach Anspruch 20 oder 21,
**dadurch gekennzeichnet,**
**dass** die Durchzüge (23) zum Inneren des Sammelkastens hin vorstehen.

23. Sammelkasten nach einem der Ansprüche 20 bis 22,
**dadurch gekennzeichnet,**
**dass** der Deckelteil aus Aluminium gebildet ist und vorzugsweise aus einem Tiefziehteil besteht.

24. Wärmeaustauscher mit zumindest einem aus einem Bodenteil (10) und einem Deckelteil gebildeten Sammelkasten und Rohren (14), die in Öffnungen (13) im Bodenteil (10) aufgenommen und druckdicht befestigt sind, wobei der Bodenteil (10) die Merkmale eines oder mehrerer der vorhergehenden Ansprüche aufweist,
**dadurch gekennzeichnet,**
**dass** alle Rohre (14) die gleiche Länge aufweisen und dass die in den Öffnungen (13) aufgenommenen Rohre (14) mit ihren zum Inneren des Sammelkastens gerichteten Ende unterschiedlich weit über den Bodenteil (10) überstehen und in das Sammelkasteninnere ragen, wobei die im Bereich der Mitte des Zentralteils (15) befindlichen Rohre (14) mit ihren Enden weiter über den Bodenteil (10) überstehen als die sich in Längsrichtung zu beiden Seiten anschließenden Rohre (14).

25. Wärmeaustauscher nach Anspruch 24,
**dadurch gekennzeichnet,**
**dass** die Rohre (14) als Flachrohre ausgebildet sind.

26. Wärmeaustauscher nach Anspruch 24,
**dadurch gekennzeichnet,**
**dass** die Rohre (14), die ausgehend von der Mitte des Zentralteils (15) zu beiden Seiten folgen, mit ihren Enden weniger weit über den Bodenteil (10) überstehen als die Rohre (14) im Bereich der Mitte.

## Claims

1. Header plate for the tank of a heat exchanger, consisting of an at least partially planar flat part (11), to which a cover part can be fastened and which contains orifices (13) for the reception of tubes (14) to be plugged in, the flat part (11) having at least one rounded region, **characterized in that** the flat part (11) has a biaxially curved central part (15) which is curved about a longitudinally running first axis (16) and at the same time also about a second axis (17) running transversely, in particular approximately at right angles, to the first axis (16).

2. Header plate according to Claim 1, **characterized in that** the central part (15) is curved approximately correspondingly to a spherical cap.

3. Header plate according to Claim 1, **characterized in that** the radius of curvature (r1) about the first axis (16) is different from that (r2) about the second axis (17).

4. Header plate according to Claim 1, **characterized in that** the radius of curvature (r1) about the first axis (16) is the same as that (r2) about the second axis (17).

5. Header plate according to one of Claims 1 to 4, **characterized in that** at least most orifices (13) for receiving the tubes (14) are contained in the curved central part (15).

6. Header plate according to one of Claims 1 to 5, **characterized in that** the curved central part (15) is bordered by a planar non-curved marginal region (20).

7. Header plate according to Claim 6, **characterized in that** the planar marginal region (20) has, at least on one side (12), approximately planar fastening surfaces (21) for the fastening of a cover part thereto, for example by soldering, welding or the like.

8. Header plate according to one of Claims 1 to 7, **characterized in that** the flat part (11) has an approximately rectangular contour.

9. Header plate according to one of Claims 1 to 8, **characterized in that** the central part (15) is approximately rectangular.

10. Header plate according to one of Claims 1 to 9, **characterized in that** a longitudinal axis running approximately parallel to the longitudinal direction (18) of the flat part (11) forms the first axis (16) and the axis of curvature for the transverse curvature of the central part (15).

11. Header plate according to one of Claims 1 to 10, **characterized in that** a transverse axis running approximately parallel to the transverse direction (19) of the flat part (11) forms the second axis (17) and the axis of curvature for the longitudinal curvature of the central part (15).

12. Header plate according to one of Claims 1 to 11, **characterized in that** the transverse curvature of the curved central part (15) has the greatest curvature approximately in the region of the middle of the central part (15), and **in that** the size of the curvature decreases from the middle toward both sides in the longitudinal direction (18).

13. Header plate according to one of Claims 1 to 12, **characterized in that** individual regions of the flat part (11) have a biaxial curvature and/or other regions of this have a uniaxial curvature.

14. Header plate according to one of Claims 1 to 13, **characterized in that** the orifices (13) are designed, in adaptation to flat tubes (14) to be received, as correspondingly adapted slots, and **in that** the slot run is directed in each case transversely to the first axis (16) of the central part (15).

15. Header plate according to one of Claims 1 to 14, **characterized in that** at least some orifices (13) for receiving the tubes (14) are delimited by a rim (23).

16. Header plate according to Claim 15, **characterized in that** the rims (23) point towards that side (12) of the flat part (11) on which the cover part can be fastened or towards the opposite side.

17. Header plate according to Claim 15 or 16, **characterized in that** the height of the rims (23) is the same for all the rims (23).

18. Header plate according to one of Claims 1 to 17, **characterized in that** the flat part (11) is formed from aluminium.

19. Header plate according to one of Claims 1 to 18, **characterized in that** the flat part (11) has a cross-sectional thickness of the order of about 0.8 to 6 mm.

20. Tank for a heat exchanger, which is composed of a header plate (10) and of a cover part, **characterized in that** the header plate (10) has the features of one or more of the preceding claims.

21. Tank according to Claim 20, **characterized in that** the cover part is fastened, pressure-tight, to the planar non-curved marginal region (20) of the flat part (11), in particular to the planar fastening surfaces (21) of this, by welding, soldering or the like.

22. Tank according to Claim 20 or 21, **characterized in that** the rims (23) project towards the interior of the tank.

23. Tank according to one of Claims 20 to 22, **characterized in that** the cover part is formed from aluminium and preferably consists of a deep-drawn part.

24. Heat exchanger with at least one tank formed from a header plate (10) and cover part and with tubes (14) which are received and fashioned, pressure-tight, in orifices (13) in the header plate (10), the header plate (10) having the features of one or more of the preceding claims, **characterized in that** all the tubes (14) have the same length, and **in that** the tubes (14) received in the orifices (13) project, with their end directed towards the interior of the tank, beyond the header plate (10) and protrude into the tank interior to a different extent, the tubes (14) located in the region of the middle of the central part (15) projecting with their ends beyond the header plate (10) further than the tubes (14) following on both sides in the longitudinal direction.

25. Heat exchanger according to Claim 24, **characterized in that** the tubes (14) are designed as flat tubes.

26. Heat exchanger according to Claim 24, **characterized in that** the tubes (14) which follow on both sides from the middle of the central part (15) project with their ends beyond the header plate (10) to a lesser extent than the tubes (14) in the region of the middle.

## Revendications

1. Partie de fond d'un bac collecteur d'un échangeur de chaleur, constituée d'une partie plate (11) au moins en partie plane, sur laquelle peut être fixée une partie de couvercle et qui contient des ouvertures (13) pour recevoir des tubes (14) à insérer, la partie plate (11) présentant au moins une région arrondie,
**caractérisée en ce que**
la partie plate (11) présente une partie centrale (15) courbée suivant deux axes, qui est courbée autour d'un premier axe (16) s'étendant dans le sens de la longueur et en même temps également suivant un deuxième axe (17) s'étendant transversalement, notamment approximativement à angle droit par rapport au premier axe (16).

2. Partie de fond selon la revendication 1,
**caractérisée en ce que**
la partie centrale (15) est courbée approximativement en forme de calotte sphérique.

3. Partie de fond selon la revendication 1,
**caractérisée en ce que**
le rayon de courbure (r1) autour du premier axe (16) est différent du rayon de courbure (r2) autour du deuxième axe (17).

4. Partie de fond selon la revendication 1,
**caractérisée en ce que**
le rayon de courbure (r1) autour du premier axe (16) est le même que le rayon de courbure (r2) autour du deuxième axe (17).

5. Partie de fond selon l'une quelconque des revendications 1 à 4,
**caractérisée en ce que**
qu'au moins la plupart des ouvertures (13) pour recevoir les tubes (14) sont contenues dans la partie centrale courbe (15).

6. Partie de fond selon l'une quelconque des revendications 1 à 5,
**caractérisée en ce que**
la partie centrale courbée (15) est bordée par une région de bord plane (20) non courbée.

7. Partie de fond selon la revendication 6,
**caractérisée en ce que**
la région de bord plane (20) présente au moins d'un côté (12) des surfaces de fixation (21) approximativement planes pour la fixation d'une partie de couvercle sur celle-ci, par exemple par brasage, soudage ou similaire.

8. Partie de fond selon l'une quelconque des revendications 1 à 7,
**caractérisée en ce que**
la partie plate (11) présente un contour approximativement rectangulaire.

9. Partie de fond selon l'une quelconque des revendications 1 à 8,
**caractérisée en ce que**
la partie centrale (15) est approximativement rectangulaire.

10. Partie de fond selon l'une quelconque des revendications 1 à 9,
**caractérisée en ce**
**qu'**un axe longitudinal s'étendant approximativement parallèlement à la direction longitudinale (18) de la partie plate (11) forme le premier axe (16) et l'axe de courbure pour la courbure transversale de la partie centrale (15).

11. Partie de fond selon l'une quelconque des revendications 1 à 10,
**caractérisée en ce**
**qu'**un axe transversal s'étendant approximativement parallèlement à la direction transversale (19) de la partie plate (11) forme le deuxième axe (17) et l'axe de courbure pour la courbure longitudinale de la partie centrale (15).

12. Partie de fond selon l'une quelconque des revendications 1 à 11,
**caractérisée en ce que**
la courbure transversale de la partie centrale courbée (15) présente approximativement dans la région du centre de la partie centrale (15) la plus grande courbure et **en ce que** la taille de la courbure diminue à partir du centre vers les deux côtés dans la direction longitudinale (18).

13. Partie de fond selon l'une quelconque des revendications 1 à 12,
**caractérisée en ce que**
des régions individuelles de la partie plate (11) présentent une courbure suivant deux axes et/ou d'autres régions de celle-ci présentent une courbure suivant un axe.

14. Partie de fond selon l'une quelconque des revendications 1 à 13,
**caractérisée en ce que**
les ouvertures (13) sont réalisées, de manière adaptée à des tubes plats (14) devant être reçus, sous forme de fentes adaptées en conséquence, et **en ce que** l'allure des fentes est orientée à chaque fois transversalement au premier axe (16) de la partie centrale (15).

15. Partie de fond selon l'une quelconque des revendications 1 à 14,
**caractérisée en ce**
**qu'**au moins certaines ouvertures (13) pour recevoir les tubes (14) sont limitées par une traversée (23).

16. Partie de fond selon la revendication 15,
**caractérisée en ce que**
les traversées (23) sont tournées vers le côté (12) de la partie plate (11) au niveau duquel peut être fixée la partie de couvercle, ou sont tournées vers le côté opposé.

17. Partie de fond selon la revendication 15 ou 16,
**caractérisée en ce que**
la hauteur des traversées (23) est la même pour toutes les traversées (23).

18. Partie de fond selon l'une quelconque des revendications 1 à 17,
**caractérisée en ce que**
la partie plate (11) est formée d'aluminium.

19. Partie de fond selon l'une quelconque des revendications 1 à 18,
**caractérisée en ce que**
la partie plate (11) présente une épaisseur en section transversale de l'ordre de grandeur d'environ 0,8 à 6 mm.

20. Bac collecteur pour un échangeur de chaleur, qui est constitué d'une partie de fond (10) et d'une partie de couvercle,
**caractérisé en ce que**
la partie de fond (10) présente les caractéristiques de l'une ou plusieurs des revendications précédentes.

21. Bac collecteur selon la revendication 20,
**caractérisé en ce que**
la partie de couvercle est fixée par soudage, brasage ou similaire, de manière étanche à la pression, au niveau de la région de bord plane (20), non courbée, de la partie plate (11), en particulier au niveau des surfaces de fixation planes (21) de celle-ci.

22. Bac collecteur selon la revendication 20 ou 21,
**caractérisé en ce que**
les traversées (23) font saillie vers l'intérieur du bac collecteur.

23. Bac collecteur selon l'une quelconque des revendications 20 à 22,
**caractérisé en ce que**
la partie de couvercle est formée d'aluminium et se compose de préférence d'une partie emboutie.

24. Echangeur de chaleur comprenant au moins un bac collecteur formé d'une partie de fond (10) et d'une partie de couvercle, et des tubes (14) qui sont reçus dans des ouvertures (13) dans la partie de fond (10) et qui sont fixés de manière étanche à la pression, la partie de fond (10) présentant les caractéristiques d'une ou plusieurs des revendications précédentes,
**caractérisé en ce que**
tous les tubes (14) présentent la même longueur et **en ce que** les tubes (14) reçus dans les ouvertures (13) dépassent avec leurs extrémités orientées vers l'intérieur du bac collecteur sur des distances différentes au-delà de la partie de fond (10) et pénètrent dans l'intérieur du bac collecteur, les tubes (14) se trouvant dans la région du centre de la partie centrale (15) dépassant avec leurs extrémités plus loin au-delà de la partie de fond (10) que les tubes (14) se raccordant aux deux côtés dans la direction longitudinale.

25. Echangeur de chaleur selon la revendication 24,
**caractérisé en ce que**
les tubes (14) sont réalisés sous forme de tubes plats.

26. Echangeur de chaleur selon la revendication 24,
**caractérisé en ce que**
les tubes (14) qui se suivent à partir du centre de la partie centrale (15) jusqu'aux deux côtés, dépassent avec leurs extrémités moins loin au-delà de la partie de fond (10) que les tubes (14) dans la région du centre.
